# EUROPÄISCHE PATENTANMELDUNG

(11) **EP 1 295 991 A1**
(43) Veröffentlichungstag der Anmeldung: **26.03.2003**
(21) Anmeldenummer: 01122423.5
(22) Anmeldetag: 20.09.2001
(51) Int. Cl.: E01F 8/00

(54) **Schallschutzelement**

(71) Anmelder: Thomas Lorenz Industrietechnik, 99897 Tambach-Dietharz (DE)
(72) Erfinder: Lorenz, Thomas, 49134 Wallenhorst-Hollage (DE)
(74) Vertreter: Habbel, Ludwig (Lutz), Dipl.-Ing.

(57) **Zusammenfassung**

Die Erfindung schlägt ein Element zum Schallschutz vor, mit einem Gehäuse, welches mehrere Wandungsabschnitte aufweist, wobei wenigstens ein Wandungsabschnitt schalldurchlässig ist, und wobei ein erster, ggf. aus mehreren einzelnen Segmenten bestehender Wandungsabschnitt etwa c-förmig verläuft, und wobei ein zweiter, ggf. aus mehreren Einzelsegmenten bestehender, Wandungsabschnitt, das Gehäuse schließend, zwischen den beiden freien Enden des ersten Wandungsabschnitts verläuft, und wobei erster und zweiter Wandungsabschnitt lösbar miteinander verbunden sind.

## Beschreibung

Die Erfindung betrifft ein Element zum Schallschutz nach dem Oberbegriff des Anspruchs 1, wie es beispielsweise aus der DE 29 17 361 C2 bekannt ist. Derartige Elemente können in ihrem Gehäuse mit Dämmstoffmatten versehen werden, sodass der in das Gehäuse eindringende Anteil des Schalls dort absorbiert wird.

Der Erfindung liegt die Aufgabe zugrunde, ein Element zum Schallschutz zu schaffen, welches preisgünstig hergestellt, vielseitig eingesetzt und mit minimalem Montageaufwand installiert werden kann.

Diese Aufgabe wird durch ein Element mit den Merkmalen des Anspruchs 1 gelöst.

Die Erfindung schlägt mit anderen Worten ein Element vor, dessen Gehäuse im einfachsten Fall aus lediglich zwei Teilen bestehen kann, nämlich einerseits aus einem etwa c-förmigen Grundgehäuse, welches an seinen beiden Enden offen ist, d. h. keine Endwände aufweist. Vielmehr kann es, je nach Ausrichtung, beispielsweise lediglich aus einem Boden einer Rückwand und einem Deckel bestehen, ohne Seitenwände. Die beiden freien Enden von Boden und Deckel können durch eine Frontwandung miteinander verbunden werden, die schalldurchlässig ist, beispielsweise in Form eines Lochbleches, und die den zweiten Teil des Gehäuses bildet.

Die Elemente können Im Freien, beispielsweise an Böschungen von Fahrbahnen u. dgl. verwendet werden. Eindringendes Wasser wird problemlos am Boden des Gehäuses aufgrund des Gefälles zu der Ablauföffnung und somit aus dem Element herausgeführt. Staunässe, welche ggf. in die Dämmstoffmatte eindringen könnte und die schalldämmende Wirkung des Elements beeinträchtigen oder die Dämmstoffmatte schädigen könnte, wird vermieden.

Bei Verzicht auf die Seitenwände kann das etwa c-förmige Grundgehäuse auf besonders preisgünstige Weise in einem Endlosverfahren hergestellt werden, beispielsweise durch Strangpressen, Pultrusion oder einem ähnlichen, je nach gewähltem Werkstoff geeigneten Verfahren, wobei z. B. faserverstärkte Thermo- oder Duroplaste verwendet werden können.

Sollten Seitenwände gewünscht werden, z. B. aus Stabilitätsgründen oder um Ungeziefer fernzuhalten, können separate Seitenwände vorgesehen sein. Diese können entweder lose eingesetzt werden und mit dem übrigen Gehäuse lediglich derart verbunden werden, dass sie ihre Lage beibehalten, oder sie können mit einem oder beiden der vorgenannten Gehäuseteile fest verbunden werden, so dass eine besonders gute Stabilität oder Dichtigkeit des Gehäuses erzielbar ist. Werden mehrere Gehäuse nebeneinander gereiht angeordnet, kann ggf. vorgesehen sein, lediglich an den beiden sich ergebenden offenen Enden der gesamten Gehäusereihe jeweils eine Seitenwand anzuordnen.

Wenn keine Seitenwände fest mit dem c-förmigen Grundelement verbunden sind, ergibt sich zudem, dass das c-förmige Grundelement des Gehäuses auf einfache Weise aufgespreizt und verformt werden kann, sodass sich auf besonders einfache Weise die Möglichkeit ergibt, die schalldurchlässige Front des Gehäuses in das Grundelement einzusetzen und beispielsweise werkzeuglos in dem Grundelement zu halten, beispielsweise dadurch, dass in Art einer Clipsverbindung oder Schnappverbindung die beiden Wandungsabschnitte miteinander verbunden werden.

Bei einem besonders formstabilen und schlecht verformbaren c-förmigem Wandungsabschnitt kann vorgesehen sein, den zweiten Wandungsabschnitt, also die Front, ebenfalls werkzeuglos, beispielsweise mittels einer Schiebebewegung zu verbinden. Zu diesem Zweck kann an dem einen Wandungsabschnitt eine etwa schwalbenschwanzförmige oder omegaförmige Ausnehmung vorgesehen sein, in welche die Kontur des jeweils anderen Wandungsabschnitts eingreift, sodass entlang einer derartigen schwalbenschwanz- oder omegaförmigen Führungsnut das eine Bauteil in das andere Bauteil eingeschoben werden kann.

Größere Höhenabmessungen können dadurch erzielt werden, dass die Elemente übereinander angeordnet werden. Vorteilhaft kann dabei ein sicherer Halt durch Verbindungsmittel bewirkt werden, wie Nut und Feder, so dass zwei gleichartige, übereinandergereihte Elemente verbunden sind.

Vorteilhafte Ausgestaltungen sind den Unteransprüchen entnehmbar.

Ein Ausführungsbeispiel der Erfindung wird anhand der Zeichnungen im Folgenden näher erläutert: Dabei zeigt
- Fig. 1: einen Vertikalschnitt durch ein erstes Ausführungsbeispiel eines Elementes zum Schallschutz, die
- Fig. 2 - 5: Detailansichten in vergrößertem Maßstab des Elementes von Fig. 1, die
- Fig. 6-10: Ansichten ähnlich den Fig. 1 - 5 jedoch bei einem zweiten Ausführungsbeispiel, und
- Fig. 11: den Verbindungsbereich zweier miteinander verbundener Elemente.

In Fig. 1 ist mit 1 allgemein ein Element zum Schallschutz bezeichnet, wobei das Element 1 ein Gehäuse aus lediglich zwei Wandungsabschnitten 2 u. 3 aufweist:

Ein erster Wandungsabschnitt 2 verläuft etwa c-förmig und wird durch einen zweiten Wandungsabschnitt 3 geschlossen. Der c-förmige erste Wandungsabschnitt bildet einen Boden 4, eine Rückwand 5 und einen Deckel 6 des Elementes 1 und stellt somit ein Grundgehäuse oder Grundelement des Gehäuses dar, während der zweite Wandungsabschnitt 3 lediglich die Front des Elementes 1 bildet. Dieser zweite Wandungsabschnitt 3 ist schalldurchlässig, beispielsweise gelocht mit einer Öffnung von beispielsweise etwa 40 % der gesamten Fläche des zweiten Wandungsabschnittes 3, sodass Schall in das Innere des EleMentes 1 eintreten und dort gedämpft werden kann. Hierzu können in dem Element 1 schalldämmende Einsätze vorgesehen sein, beispielsweise Lochbleche, Fasermatten o. dgl.

Boden 4 und Deckel 5 des Elementes 1 verlaufen schräg nach vorn unten, also zum zweiten Wandungselement 3 nach unten geneigt, sodass in das Element 1 eingetretene Feuchtigkeit sich auf dem Boden 4 sammeln und nach vorn abfließen kann, beispielsweise durch die Öffnungen, die ohnehin im zweiten Wandungsabschnitt 3 vorgesehen sind.

In Fig. 2 ist eine Feder 7 erkennbar, die hinten am Deckel 6 vorgesehen ist. Mit dieser Feder 7 korrespondiert eine Nut 8, die im Boden 4 des Elementes 1 vorgesehen ist, sodass zwei gleichartige Elemente übereinander gestapelt werden können, wobei Nut 8 und Feder 7 einen Verbund schaffen, der das Abrutschen des oberen Elementes 1 auf dem schräg geneigten Deckel 6 des unteren Elementes 1 verhindert.

In Fig. 3 ist die obere Vorderkante des Elementes 1 ersichtlich: der vorderste Bereich des Deckels 6 ist gegenüber der übrigen Deckelfläche 8 nach unten versetzt und bildet eine etwa faustförmige Aufnahme mit einer etwa omegaförmigen Nut. Ein damit korrespondierendes, ebenfalls etwa omegaförmiges Kantenprofil 9 an der Oberkante des zweiten Wandungsabschnittes 3 ist in diese Aufnahme des Deckels 6 eingeschoben, sodass eine werkzeuglose Montage des zweiten Wandungsabschnittes 3 möglich ist. Bei entsprechend flexiblen Werkstoffen und einer ggf. etwas abgewandelten Geometrie des Kantenprofils 9 und der zugehörigen deckelseitigen Aufnahme kann anstelle des Einschiebens auch ein verclipsen als Verbindung zwischen den beiden Wandungsabschnitten 2 u. 3 vorgesehen sein.

Fig. 5 zeigt ein Kantenprofil 9 an der Unterkante des zweiten Wandungsabschnittes 3, welche mit dem oberen Kantenprofil 9 identisch ist, sodass eine Montageerleichterung dadurch erzielt wird, dass der zweite Wandungsabschnitt 3 wahlweise mit seiner Ober- oder mit seiner Unterkante am Boden 4 festgelegt werden kann, sodass es keiner speziellen Aufmerksamkeit zur Ausrichtung des zweiten Wandungsabschnittes 3 bei der Montage bedarf.

Weiterhin ist aus Fig. 5 ersichtlich, dass im Boden 4 nahe der Vorderkante, also aufgrund des schrägen Verlaufs des Bodens 4 im tiefsten Bereich des Bodens 4, eine Ablauföffnung 10 vorgesehen ist, sodass zum Ablauf von im Element 1 befindlichem Wasser nicht die Öffnungen des zweiten Wandungsabschnittes 3 genutzt werden müssen und Staunässe innerhalb des Elementes 1 zuverlässig vermieden werden kann.

Die Fig. 6 bis 10 zeigen ein zweites Ausführungsbeispiel eines Elementes 1, wobei die Anordnung der Feder 7 und der Nut 8 umgekehrt gewählt ist.

Fig. 11 zeigt die Nut- und Federverbindung bei zwei übereinander angeordneten Elementen 1 sowie einen Ablaufkanal für Wasser, welches aus der Ablauföffnung 10 des oberen Elementes gelangt, wobei dieser Ablaufkanal durch die Absenkung der Vorderkante des Deckels 6 des unteren Elementes unter der Ablauföffnung 10 des oberen Elementes gebildet ist. Weiterhin zeigt Fig. 11 Lochungen 11 des zweiten Wandungsabschnitts 3, mit einem Lochanteil von etwa 42% an der Fläche des zweiten Wandungsabschnitts 3.

## Patentansprüche

1. Element (1) zum Schallschutz,
mit einem Gehäuse, welches mehrere Wandungsabschnitte aufweist,
wobei wenigstens ein Wandungsabschnitt schalldurchlässig ist,
und wobei ein erster, ggf. aus mehreren einzelnen Segmenten bestehender Wandungsabschnitt (2) etwa c-förmig verläuft,
und wobei ein zweiter, ggf. aus mehreren Einzelsegmenten bestehender, Wandungsabschnitt (3), das Gehäuse schließend, zwischen den beiden freien Enden des ersten Wandungsabschnitts (2) verläuft,
und wobei der erste und der zweite Wandungsabschnitt (2,3) lösbar miteinander verbunden sind,
**dadurch gekennzeichnet, dass** der erste und der zweite Wandungsabschnitt (2,3) werkzeuglos miteinander verbindbar sind, wie mittels einer Schiebe-, Klemm- oder Schnappverbindung,
und dass das Gehäuse einen Boden (4) aufweist, welches ein Gefälle und eine an dem tiefer gelegenen Bereich des Bodens (4) vorgesehene Ablauföffnung (10) aufweist.

2. Element nach Anspruch 1, **dadurch gekennzeichnet, dass** zwischen dem ersten und zweiten Wandungsabschnitt (2,3) eine etwa schwalbenschanzförmige Verbindung vorgesehen ist, die ein Einschieben des zweiten Wandungsab-schnittes (3) in die beiden freien Enden des ersten Wandungsabschnitts (2) ermöglicht.

3. Element nach Anspruch 1 oder 2, **gekennzeichnet durch** korrespondierende Verbindungsmittel, wie Nut (8) und Feder (7), an zwei gegenüber liegenden Stellen des Gehäuses, derart, dass zwei gleichartige Elemente (1) nebenund / oder übereinandergereiht verbindbar sind.

4. Element nach einem der vorhergehenden Ansprüche, **dadurch gekennzeichnet, dass** das Gehäuse unter Verzicht auf Seitenwandungen ausschließlich die beiden erwähnten Wandungsabschnitte (2,3) aufweist.

5. Element nach einem der vorhergehenden Ansprüche, **dadurch gekennzeichnet, dass** das Gehäuse die beiden erwähnten Wandungsabschnitte (2,3) aufweist sowie aus separaten Elementen gebildete Seitenwandungen, die mit dem einen oder dem anderen der erwähnten Wandungsabschnitte (2,3) verbindbar sind.
